# EUROPÄISCHE PATENTSCHRIFT

(11) **EP 0 462 370 B1**
(45) Veröffentlichungstag und Bekanntmachung des Hinweises auf die Patenterteilung: **02.03.1994**
(21) Anmeldenummer: 91105656.2
(22) Anmeldetag: 10.04.1991
(51) Int. Cl.: B25H 3/00, B65D 85/20

(54) **Kassette zur Aufbewahrung von Gegenständen**
Cassette for the storage of articles
Cassette pour le rangement d'articles

(30) Priorität: 19.06.1990 DE 4019486
(43) Veröffentlichungstag der Anmeldung: 27.12.1991
(73) Patentinhaber: FIRMA GEORG KNOBLAUCH, D-89537 Giengen (DE)
(72) Erfinder: Rau, Georg, W-7928 Giengen-Hohenmemmingen (DE); Riess, Gerhard, W-8887 Bachhagel-Burghagel (DE); Hitzler, Werner, W-7922 Herbrechtingen-Bolheim (DE)
(74) Vertreter: Dziewior, Joachim, Dipl.-Phys. Dr.

(56) Entgegenhaltungen:
- DE-U- 8 135 902
- DE-U- 8 514 919
- DE-U- 8 812 791
- DE-U- 8 914 050

## Beschreibung

Die Erfindung betrifft eine Kassette zur Aufbewahrung von Gegenständen, insbes. von Werkzeugen wie Spiral- und/oder Gewindebohrern, Bit-Einsätzen und dergl., mit einem Bodenteil, einem daran gelenkig angeschlossenen Deckelteil, ferner mit zumindest einem im Bodenteil schwenkbar gelagerten Schwenkeinsatz zur Aufnahme von Gegenständen, der zur selbsttätigen Mitnahme und Aufrichtung durch das Deckelteil über ein endseitig jeweils gelenkig angeschlosenes Verbindungsteil mit dem Deckelteil verbunden ist, sowie mit einem flachen Einsatzteil, das innerhalb des Bodenteils angeordnet und zur Aufnahme weiterer Gegenstände eingerichtet ist.

Eine derartige Kassette ist beispielsweise aus der DE-U-8135902 bekannt.

Bei solchen aus der Praxis bekannten Kassetten sind der Schwenkeinsatz und das Einsatzteil so ausgebildet, daß insbes. unterschiedlich ausgebildete, häufig sich für den bestimmungsgemäßen Gebrauch einander ergänzende Werkzeuge ihrer jeweiligen Abmessung bzw. Formgestalt entsprechend in geeigneter und insbes. raumsparender Weise untergebracht werden können. Hierbei ist der Schwenkeinsatz in der Regel zur Aufnahme von länglichen Gegenständen eingerichtet, während das Einsatzteil beispielsweise Griffteile und dergl. aufnimmt. Da sich der Schwenkeinsatz bei geschlossener Kassette unmittelbar unterhalb des Deckelteils befindet, muß das Einsatzteil darunter, also im an die Bodenfläche angrenzenden Bereich des Bodenteils angeordnet sein. Hierdurch wird häufig die Entnahme der Gegenstände aus dem Einsatzteil bei geöffneter Kassette erschwert.

Der Erfindung liegt die Aufgabe zugrunde, eine Kassette der eingangs genannten Art so auszubilden, daß eine Entnahme der Gegenstände aus dem Einsatzteil leicht und ohne weiteres möglich ist.

Diese Aufgabe wird nach der Erfindung dadurch gelöst, daß das Einsatzteil an seiner dem Schwenkeinsatz zugewandten Seite gelenkig mit diesem verbunden ist, wobei die Gelenkachse des Einsatzteils exzentrisch zur Schwenkachse des Schwenkeinsatzes so angeordnet ist, daß sie bei in das Bodenteil eingeschwenktem Schwenkeinsatz im wesentlichen senkrecht unterhalb der Schwenkachse und zu dieser parallel verläuft, und daß im Bodenteil Gleitflächen vorgesehen sind, die sich von der Bodenfläche des Bodenteils aus zur der Gelenkachse des Deckelteils gegenüberstehenden vorderen Seitenwand des Bodenteils ansteigend erstrecken.

Der durch die Erfindung erreichte Vorteil besteht im wesentlichen darin, daß beim Öffnen des Deckelteils der Kassette über die selbsttätige Aufrichtung des Schwenkeinsatzes dieser wiederum eine Anhebung des Einsatzteils bewirkt, wobei die eine Seite des Einsatzteils unmittelbar über die gelenkige Verbindung mit dem Schwenkeinsatz und die andere Seite durch die horizontale Verschiebung längs der schrägen Gleitflächen angehoben wird.

In bevorzugter Ausführungsform der Erfindung sind die Gleitflächen von zwei Leisten gebildet, die mit ihrer einen Längsseite an die den Schwenkeinsatz tragenden Seitenwände des Bodenteils angeschlossen sind. Um die Verschiebung des Einsatzteils auf den Gleitflächen zu erleichtern, sieht die Erfindung weiter vor, daß das Einsatzteil an seiner den Gleitflächen anliegenden Kante mit einer Abschrägung in der Art einer Phase versehen ist.

In einer weiter vorteilhaften Ausgestaltung der Erfindung ist vorgesehen, daß bei in einer gemeinsamen Parallelen zur Bodenfläche des Bodenteils ausgerichteter Schwenkachse des Schwenkeinsatzes und Gelenkachse des Einsatzteils die lichte Distanz zwischen der Gelenkachse und der zu ihr parallelen vorderen Seitenwand geringfügig kleiner ist als die von der Gelenkachse aus in Richtung zur vorderen Seitenwand gemessene Breite des Einsatzteils, wobei der Schwenkeinsatz so ausgebildet ist, daß die Gelenkachse in eine gegenüber der Schwenkachse des Schwenkeinsatzes höherere Lage bezüglich der Bodenfläche des Bodenteils verstellbar ist. Hierdurch wird erreicht, daß das vollständige Aufschwenken des Schwenkeinsatzes nur durch Überwindung eines Widerstandes möglich ist, der sich dadurch ergibt, daß das Einsatzteil gegen die vordere Seitenwand gepreßt wird. Hierdurch wird erreicht, daß die vollständig geöffnete Kassette nicht selbsttätig zufallen kann, da zur Überwindung des Widerstandspunktes eine zusätzliche Kraft benötigt wird.

Im folgenden wird die Erfindung an einem in der Zeichnung dargestellten Ausführungsbeispiel näher erläutert; es zeigen:
- Fig. 1: eine perspektivische Ansicht der Kassette nach der Erfindung,
- Fig. 2: einen Querschnitt durch den Gegenstand nach Fig. 1 in geschlossenem Zustand,
- Fig. 3: einen Querschnitt durch den Gegenstand nach Fig. 1, jedoch in geöffneter Stellung.

Die in der Zeichnung dargestellte Kassette dient zur Aufbewahrung von Gegenständen 1, insbes. von Werkzeugen wie Spiral- und/oder Gewindebohrern, Bit-Einsätzen und dergl. mehr.

Die Kassette besteht im einzelnen aus einem Bodenteil 2, einem daran gelenkig angeschlossenen Deckelteil 3, ferner aus einem im Bodenteil 2 schwenkbar gelagerten Schwenkeinsatz 4 zur Aufnahme der Gegenstände 1. Der Schwenkeinsatz 4 ist zur selbsttätigen Mitnahme und Aufrichtung durch das Deckelteil 3 über ein endseitig jeweils gelenkig angeschlossenes Verbindungsteil 5 mit dem Deckelteil 3 verbunden.

Ferner ist die Kassette mit einem flachen Einsatzteil 6 versehen, das innerhalb des Bodenteils 2 angeordnet und zur Aufnahme weiterer Gegenstände 1 eingerichtet ist.

Das Einsatzteil 6 ist an seiner dem Schwenkeinsatz 4 zugewandten Seite gelenkig mit diesem verbunden, wobei die Gelenkachse 7 des Einsatzteils 6 exzentrisch zur Schwenkachse 4 des Schwenkeinsatzes angeordnet ist. Wie sich insbes. aus der Fig. 2 ergibt, ist die Gelenkachse 7 des Einsatzteils 6 so angeordnet, daß sie bei in das Bodenteil 2 eingeschwenktem Schwenkeinsatz 4 im wesentlichen senkrecht unterhalb der Schwenkachse 8 des Schwenkeinsatzes 4 und zu dieser parallel verläuft.

Im Bodenteil 2 sind ferner Gleitflächen 9 vorgesehen, die sich von der Bodenfläche 2.1 des Bodenteils 2 aus zur der Gelenkachse 10 des Deckelteils 3 gegenüber stehenden vorderen Seitenwand 11 des Bodenteils 2 ansteigend erstrecken. Die Gleitflächen 9 sind im einzelnen von zwei Leisten gebildet, die mit ihrer einen Längsseite an die den Schwenkeinsatz 4 tragenden Seitenwände 2.2 des Bodenteils 2 angeschlossen sind.

Um eine Verstellung des Einsatzteils 6 in die in Fig. 3 wiedergegebene Lage mit nur geringen Reibungsverlusten zu ermöglichen, ist das Einsatzteil 6 an seiner den Gleitflächen 9 anliegenden Kante mit einer Abschrägung 12 in der Art einer Phase versehen.

Um ein unbeabsichtigtes Zufallen der Kassette zu verhindern, kann die Größe des Einsatzteils 6 so bemessen sein, daß die lichte Distanz zwischen der Gelenkachse 10 und der zu ihr parallelen vorderen Seitenwand 11 geringfügig kleiner ist als die von der Gelenkachse 7 aus in Richtung zur vorderen Seitenwand 11 gemessene Breite des Einsatzteils 6, wenn die Schwenkachse 8 des Schwenkeinsatzes 4 und die Gelenkachse 7 des Einsatzteils 6 gemeinsam eine Parallele zur Bodenfläche 2.1 des Bodenteils 2 aufspannen, also gleichen Abstand von der Bodenfläche 2.1 aufweisen. Dabei muß der Schwenkeinsatz 4 weiter so ausgebildet sein, daß die Gelenkachse 7 in eine gegenüber der Schwenkachse 8 des Schwenkeinsatzes 4 höhere Lage bezüglich der Bodenfläche 2.1 des Bodenteils 2 verstellbar ist. Beim Öffnen der Kassette wird dann das Einsatzteil 6 an der vorderen Seitenwand 11 anstoßen und hierdurch einen Spannungszustand hervorrufen, nach dessen Überwindung die Kassette vollständig geöffnet ist. Da dieser Spannungszustand auch beim Schließen der Kassette zunächst wieder überwunden werden muß, wird ein unbeabsichtigtes Zufallen der Kassette vermieden.

## Patentansprüche

1. Kassette zur Aufbewahrung von Gegenständen (1), insbes. von Werkzeugen wie Spiral- und/oder Gewindebohrern, Bit-Einsätzen und dergl., mit einem Bodenteil (2), einem daran gelenkig angeschlossenen Deckelteil (3), ferner mit zumindest einem im Bodenteil (2) schwenkbar gelagerten Schwenkeinsatz (4) zur Aufnahme von Gegenständen (1), der zur selbsttätigen Mitnahme und Aufrichtung durch das Deckelteil (3) über ein endseitig jeweils gelenkig angeschlossenes Verbindungsteil (5) mit dem Deckelteil (3) verbunden ist, sowie mit einem flachen Einsatzteil (6), das innerhalb des Bodenteils (2) angeordnet und zur Aufnahme weiterer Gegenstände (1) eingerichtet ist, dadurch gekennzeichnet, daß das Einsatzteil (6) an seiner dem Schwenkeinsatz (4) zugewandten Seite gelenkig mit diesem verbunden ist, wobei die Gelenkachse (7) des Einsatzteils (6) exzentrisch zur Schwenkachse (8) des Schwenkeinsatzes (4) so angeordnet ist, daß sie bei in das Bodenteil (2) eingeschwenktem Schwenkeinsatz (4) im wesentlichen senkrecht unterhalb der Schwenkachse (8) und zu dieser parallel verläuft, und daß im Bodenteil (2) Gleitflächen (9) vorgesehen sind, die sich von der Bodenfläche (2.1) des Bodenteils (2) aus zur der Gelenkachse (10) des Deckelteils (3) gegenüberstehenden vorderen Seitenwand (11) des Bodenteils (2) ansteigend erstrecken.

2. Kassette nach Anspruch 1, dadurch gekennzeichnet, daß die Gleitflächen (9) von zwei Leisten gebildet sind, die mit ihrer einen Längsseite an die den Schwenkeinsatz (4) tragenden Seitenwände (2.2) des Bodenteils (2) angeschlossen sind.

3. Kassette nach Anspruch 1 oder 2, dadurch gekennzeichnet, daß das Einsatzteil (6) an seiner den Gleitflächen (9) anliegenden Kante mit einer Abschrägung (12) in der Art einer Phase versehen ist.

4. Kassette nach einem der Ansprüche 1 bis 3, dadurch gekennzeichnet, daß bei in einer gemeinsamen Parallelen zur Bodenfläche (2.1) des Bodenteils (2) ausgerichteter Schwenkachse (8) des Schwenkeinsatzes (4) und Gelenkachse (7) des Einsatzteils (6) die lichte Distanz zwischen der Gelenkachse (7) und der zu ihr parallelen vorderen Seitenwand (11) geringfügig kleiner ist als die von der Gelenkachse (7) aus in Richtung zur vorderen Seitenwand (11) gemessene Breite des Einsatzteils (6), wobei der Schwenkeinsatz (4) so ausgebildet ist, daß die Gelenkachse (7) in eine gegenüber der Schwenkachse (8) des Schwenkeinsatzes (4) höhere Lage bezüglich der Bodenfläche (2.1) des Bodenteils (2) verstellbar ist.

## Claims

1. A box for storing articles (1), in particular tools such as twist drills and/or screw taps, bit inserts and the like, comprising a bottom portion (2), a lid portion (3) hingedly connected thereto, and further comprising at least one pivotal insert (4) for accommodating articles (1), which is pivotably mounted in the bottom portion (2) and which for automatic entrainment and erection by the lid portion (3) is connected to the lid portion (3) by way of a connecting member (5) which is hingedly connected at respective ends, and a flat insert portion (6) which is arranged within the bottom portion (2) and adapted to accommodate further articles (1), characterised in that at its side towards the pivotal insert (4) the insert portion (6) is hingedly connected to same, wherein the hinge axis (7) of the insert portion (6) is arranged eccentrically relative to the pivot axis (8) of the pivotal insert (4) in such a way that with the pivotal insert (4) pivoted into the bottom portion (2), the hinge axis extends substantially perpendicularly beneath the pivot axis (8) and parallel thereto, and that provided in the bottom portion (2) are sliding surfaces (9) which extend in a rising configuration from the bottom surface (2.1) of the bottom portion (2) to the front side wall (11) of the bottom portion (2) which is opposite the hinge axis (10) of the lid portion (3).

2. A box according to claim 1 characterised in that the sliding surfaces (9) are formed by two bars which are connected with their one longitudinal side to the side walls (2.2) of the bottom portion (2), which carry the pivotal insert (4).

3. A box according to claim 1 or claim 2 characterised in that the insert portion (6) is provided at its side which bears against the sliding surfaces (9) with a bevel (12) in the nature of an inclined face.

4. A box according to one of claims 1 to 3 characterised in that with the pivot axis (8) of the pivotal insert (4) and the hinge axis (7) of the insert portion (6) oriented in a common line parallel to the bottom surface (2.1) of the bottom portion (2) the internal distance between the hinge axis (7) and the front side wall (11) which is parallel thereto is slightly less than the width of the insert portion (6) as measured from the hinge axis (7) in the direction towards the front side wall (11), wherein the pivotal insert (4) is of such a configuration that the hinge axis (7) can be moved into a higher position than the pivot axis (8) of the pivotal insert (4) with respect to the bottom surface (2.1) of the bottom portion (2).

## Revendications

1. Cassette pour le rangement d'objets (1), en particulier d'outils tels que des fleurets hélicoïdaux et/ou des tarauds, des inserts à embouts et analogues, comprenant un élément de fond (2), un élément de couvercle (3) articulé sur ce dernier, et au moins un insert pivotant (4) pour la réception d'objets (1) monté de manière pivotante dans l'élément de fond (2), qui, pour l'entraînement et le redressement automatiques par l'élément de couvercle (3), est rattaché audit élément de couvercle (3) par un élément de raccordement (5) respectivement articulé du côté extrémité, ainsi qu'un insert plat (6) disposé à l'intérieur de l'élément de fond (2) et agencé pour la réception d'objets (1) supplémentaires, **caractérisée** en ce que le plateau d'insertion (6) est articulé sur l'insert pivotant (4) sur sa face tournée vers ce dernier, l'axe d'articulation (7) du plateau d'insertion (6) étant excentré par rapport à l'axe de pivotement (8) de l'insert pivotant (4), de telle sorte que, lorsque l'insert pivotant (4) est rentré dans l'élément de fond (2), il s'étend sensiblement verticalement en dessous de l'axe de pivotement (8) et parallèlement à celui-ci, et que dans l'élément de fond (2) sont prévues des surfaces de glissement (9) qui, à partir de la surface de base (2.1) de l'élément de fond (2), s'étendent vers le haut en direction de la paroi latérale antérieure (11) de l'élément de fond (2) opposée à l'axe d'articulation (10) de l'élément de couvercle (3).

2. Cassette selon la revendication 1, caractérisée en ce que les surfaces de glissement (9) sont constituées par deux baguettes qui sont raccordées avec l'un de leurs côtés longitudinaux aux parois latérales (2.2) de l'élément de fond (2) portant l'insert pivotant (4).

3. Cassette selon l'une des revendications 1 ou 2, caractérisée en ce que le plateau d'insertion (6) présente sur son bord appliqué contre les surfaces de glissement (9) une obliquité (12) à la manière d'un chanfrein.

4. Cassette selon l'une des revendications 1 à 3, caractérisée en ce que, pour un axe de pivotement (8) de l'insert pivotant (4) et un axe d'articulation (7) du plateau d'insertion (6) orientés suivant une parallèle commune à la surface de base (2.1) de l'élément de fond (2), la distance libre entre l'axe d'articulation (7) et la paroi latérale antérieure (11) qui lui est parallèle est légèrement plus petite que la largeur du plateau d'insertion (6) mesurée à partir de l'axe d'articulation (7) en direction de la paroi latérale antérieure (11), l'insert pivotant (4) étant conformé de telle façon que l'axe d'articulation (7) peut être déplacé par rapport à la surface de base (2.1) de l'élément de fond (2) dans une position plus élevée que l'axe de pivotement (8) de l'insert pivotant (4).
